# EUROPÄISCHE PATENTSCHRIFT

(11) **EP 0 696 503 B1**
(45) Veröffentlichungstag und Bekanntmachung des Hinweises auf die Patenterteilung: **12.05.1999**
(21) Anmeldenummer: 95110874.5
(22) Anmeldetag: 12.07.1995
(51) Int. Cl.: B41F 31/15, B41F 31/14

(54) **Heberantrieb zum Zuführen von Farbe im Heberfarbwerk einer Druckmaschine**
Ductor drive for feeding ink in the ductor inking device of a printing press
Entrainement du preneur pour alimenter de l'encre dans un dispositif encrier à preneur d'une machine à imprimer

(30) Priorität: 11.08.1994 DE 4428403
(43) Veröffentlichungstag der Anmeldung: 14.02.1996
(73) Patentinhaber: MAN Roland Druckmaschinen AG, 63075 Offenbach (DE)
(72) Erfinder: Gensheimer, Valentin, D-63165 Mühlheim/Main (DE); Stöffler, Achim, D-63067 Offenbach (DE); Hummel, Peter, D-63069 Offenbach (DE); Ortner, Rudolf, D-63755 Alzenau (DE)
(74) Vertreter: Marek, Joachim, Dipl.-Ing.

(56) Entgegenhaltungen:
- WO-A-90/13427
- DD-A- 212 475
- DD-A- 276 455
- GB-A- 1 215 517
- US-A- 3 965 819
- US-A- 4 524 692

## Beschreibung

Die Erfindung betrifft einen Heberantrieb gemäß dem Oberbegriff von Anspruch 1 bzw. 3.

Bei Bogenoffsetdruckmaschinen sind Heberfarbwerke weit verbreitet. Derartige Heberfarbwerke weisen eine mit einem Farbkasten nebst Dosiereinrichtung zusammenwirkende Farbkastenwalze auf, auf deren Oberfläche die zu verdruckende Farbe in Form einer Schicht zonal einstellbarer Dicke aufgebracht wird. Eine zwischen der Farbkastenwalze und einer nachgeordneten Farbwerkwalze, meist einer Reiberwalze, hin- und herpendelnde Heberwalze nimmt durch den zeitweisen Kontakt mit der Farbkastenwalze einen Farbstreifen bestimmter Länge auf und übergibt diese Farbmenge bei dem nachfolgenden Kontakt zur Farbwerkwalze bzw. Reiberwalze an diese ab. Durch weitere, nachfolgende Farbwerkwalzen erfolgt ein mehrfaches Spalten der durch die Heberwalze zugeführten Farbmenge. Über die an den Formzylinder angestellten Farbauftragswalzen erfolgt sodann ein Aufbringen der Farbe auf die Druckform.

Das auf das Einrichten der Druckmaschine folgende Abstimmen der Farbführung entsprechend vorgegebener Soll-Vorgaben erfolgt in der Regel bei einer geringeren Druckgeschwindigkeit (beispielsweise 5 000 Bogen/h) als die darauffolgende Produktion. Die Produktionsgeschwindigkeiten der heute bekannten schnellaufenden Bogenoffsetdruckmaschinen kann dabei in der Größenordnung von 15 000 Bogen/h liegen. Bei diesem in der Druckpraxis typischen Vorgehen wird dabei immer wieder festgestellt, daß eine bei niedriger Maschinengeschwindigkeit eingestellte Färbung sich beim darauffolgenden Hochfahren der Druckgeschwindigkeit dahingehend verändert, daß die auf dem Druckbogen erfaßbaren Farbdichten, beispielsweise der Meßfelder eines Druckkontrollstreifens, abnehmen. Die beim Abstimmen bei niedriger Druckgeschwindigkeit hergestellten Druckbogen weisen somit eine höhere Farbdichte auf als diejenigen, welche dann bei der eigentlichen Produktionsgeschwindigkeit hergestellt werden. Der hier kurz geschilderte Effekt wird des weiteren als Farbabfall bezeichnet. Der umgekehrte Effekt - Färbungserhöhung - tritt dabei bei einer entsprechenden Verringerung der Druckgeschwindigkeit auf.

Aus dem Stand der Technik sind zahlreiche Arten des Antriebes einer Heberwalze bekannt. Der Antrieb einer Heberwalze mittels eines Kurvengetriebes ist beispielsweise auf der DD 276 455 A1 sowie der DD 212 475 B1 bekannt. Die Kurve im Antrieb der erstgenannten Schrift wird durch einen drehzahlregelbaren Elektromotor angetrieben, wobei die Drehzahl des Elektromotors steuerungstechnisch mit der Drehzahl des Druckwerks der Maschine gekoppelt ist. Der über einen Sperrhebel zeitweise stillsetzbare Heberantrieb gemäß der DD 212 475 B1 dient dem Einstellen des Hebertaktes auf die zuzuführende Farbmenge.

Ein rein elektronisch gesteuerter Heberantrieb ist beispielsweise aus der GB 2 193 926 A bekannt. Aus dieser Schrift ist aber nicht zu entnehmen, nach welcher Kinematik die Heberwalze zwischen Farbkastenwalze und nachgeordneter Farbwerkwalze bewegt wird.

Ein druckmittelbetätigter Heberantrieb ist ferner aus der US-PS 3 013 489 bekannt. Das Verschwenken der Heberwalze erfolgt hier über mit Druckmittel beaufschlagbare Arbeitszylinder, wobei das Druckmedium von einer Förderpumpe unter Druck gesetzt und von einem maschinensynchron getriebenen Steuerschieber den Kammern der Arbeitszylinder zugeführt wird. Selbst wenn man konstamten Förderdruck der Pumpe unterstellt, wird die Heberwalze in ihrer Bewegung zwischen Farbkastenwalze und nachgeordneter Farbwerkwalze eine Kinematik aufweisen, welche von der Druckgeschwindigkeit abhängt. Dies hat seine Ursache darin, daß der Steuerschieber im Takt der Druckgeschwindigkeit getrieben wird.

Die voranstehend zitierten Heberantriebe vermögen das Problem des geschildeten Farbabfalles gerade bei schnellaufenden Bogenoffsetdruckmaschinen nicht zu lösen. Eine Ursache für den Farbabfall muß insbesondere darin gesehen werden, daß die Heberwalze beim Anstellen an die Farbkastenwalze aufgrund einer Differenz in den Umfangsgeschwindigkeiten ein Aufschwimmen auf der Farbschicht der Farbkastenwalze erfährt. Gerade bei hohen Druckgeschwindigkeiten sind aber die Zeiten, in welcher die Heberwalze mit der Farbkastenwalze in Kontakt gebracht wird, sehr kurz. Somit wird bei hohen Druckgeschwindigkeiten die Farbübertragung von der Farbkastenwalze zur Heberwalze immer schlechter. Ein vergleichbarer Vorgang spielt sich dabei auch bei der Übertragung der Farbe von der Heberwalze an die nachgeordnete Farbwerkwalze ab.

Um dem zuletzt beschriebenen Effekt des Aufschwimmens der Heberwalze an der Farbkastenwalze bzw. der nachgeordneten Farbwerkwalze zu entgegnen, sind in der Vergangenheit bereits Antriebe bekannt geworden, bei denen die Umfangsgeschwindigkeit der Heberwalze zu der der Farbkastenwalze bzw. nachgeordneten Farbwerkwalze synchronisiert werden. Derartige Antriebe sind aber konstruktiv sehr aufwendig und lösen das Problem des Farbabfalls zu hohen Druckgeschwindigkeiten hin dennoch nicht.

Aus der GB -A-12 15 517 ist ein Heberfarbwerk für eine Druckmaschine bekannt, bei der die Heberwalze durch einen mit Druckmittel beaufschlagbaren, doppeltwirkenden Arbeitszylinder angetrieben wird. Die Druckmittelversorgung des Arbeitszylinders erfolgt über steuerbare Ventile seitens einer hydraulischen Pumpe. Den elektrischen Ventilen sind Zeitgeber zur Steuerung der Bewegung vorgeschaltet.

Aus der WO-A-90 13 427 ist ein Farbtransportmechanismus nach Art eines vorgenannten Heberfarbwerkes bekannt, bei welchem eine Heberwalze ebenfalls durch einen mit Druckmittel beaufschlagbaren, doppeltwirkenden Arbeitszylinder gesteuert wird.

Aus der US-A-4 524 692 ist letztlich ein Heberfarbwerk für eine Druckmaschine bekannt, bei dem die Heberwalze durch einen zugeordneten Arbeitszylinder druckmittelgesteuert zwischen der Farbkastenwalze und einer nachgeordneten Farbwerkwalze bewegbar ist. Die Druckmittelbeaufschlagung des Arbeitszylinders erfolgt elektrisch gesteuert.

Aufgabe der vorliegenden Erfindung ist es daher, einen Heberantrieb gemäß dem Oberbegriff von Anspruch 1 bzw. Anspruch 3 derartig zu verbessern, so daß die Übertragung der Farbe von Farbkastenwalze zum Farbwerk weitestgehend von der Druckgeschwindigkeit unabhängig wird und insbesondere bei sehr hohen Druckgeschwindigkeiten einem deutlich wahrnehmbaren Farbabfall entgegen gewirkt werden kann.

Gelöst wird diese Aufgabe durch die kennzeichnenden Merkmale von Anspruch 1 bzw. Anspruch 3. Eine vorteilhafte Ausgestaltung der Erfindung ergibt sich dabei aus dem auf Anspruch 1 zurückbezogenen Anspruch 2.

Nach der Erfindung ist vorzugsweise vorgesehen, daß die An- und Abstellbewegung der Heberwalze bezüglich der Farbkastenwalze nach einer Zeitfunktion erfolgt, welche unabhängig von der Druckgeschwindigkeit ist.

Nach der Erfindung kann ferner vorgesehen sein, daß nicht nur die Bewegung der Heberwalze zum An- und Abstellen bezüglich Farbkastenwalze nach einer von der Druckgeschwindigkeit unabhängigen Zeitfunktion durchgeführt wird. Vorzugsweise ist es auch möglich, daß An- und Abstellen der Heberwalze bezüglich der nachgeordneten Farbwerkwalze nach einer von der Druckgeschwindigkeit der Maschine unabhängigen Zeitfunktion durchzuführen. Bei dieser Variante der Erfindung hat man dabei noch den Vorteil, daß die von der Heberwalze auf die nachfolgenden Farbwerkwalzen ausgeübten Stöße unabhängig von der Druckgeschwindigkeit werden.

Die Erfindung macht sich die Erkenntnis zunutze, daß die in der Offsetdrucktechnik verwendeten Farben ausgeprägte nicht-Newton'sche Eigenschaften aufweisen. Wird somit die Heberwalze stets nach der gleichen Zeitfunktion an die Farbkastenwalze an- und von dieser wieder abgestellt, so kann es zu keinen druckgeschwindigkeitsabhängigen Veränderungen in der Farbübertragung kommen.

Bevorzugt kommt die Erfindung bei einem Farbkastenwalzen- und Heberantrieb zur Anwendung, bei welchen die Farbkastenwalze bei allen Druckgeschwindigkeiten in der zeitlich gleichen Art und Weise angetrieben wird, also insbesondere unabhängig von der Druckgeschwindigkeit konstant mit einer Drehzahl umläuft. Um bei höheren Druckgeschwindigkeiten pro Zeiteinheit entsprechend mehr Farbe in das Farbwerk zu fördern, wird der Anlagewinkel der Heberwalze an die Farbkastenwalze mit zunehmender Druckgeschwindigkeit vergrößert.

Gemäß einer einfachen Ausgestaltung der Erfindung kann der Antrieb für die Heberwalze dergestalt sein, daß eine Kurvenscheibe Verwendung findet, welche von einem drehzahlgesteuerten Elektromotor angetrieben wird. Die dem Motor vorgeordnete Drehzahlsteuerung ist dabei dergestalt, daß die Kurvenscheibe mit einer von der Druckgeschwindigkeit der Maschine unabhängigen, vorgegebenen konstanten Drehzahl läuft, wenn die auf der Kurvenscheibe ablaufende Rolle des Lagerhebels der Heberwalze über diejenigen Kurvenabschnitte läuft, welche insbesondere das An- und Abstellen der Heberwalze an die Farbkastenwalze bewirken. Nach dem An- und Abstellen der Heberwalze insbesondere an die Farbkastenwalze erfolgt wiederum ein Antreiben der Kurvenscheibe mit einer Drehzahl, welche mit der Druckgeschwindigkeit der Maschine korreliert. Die Zeitpunkte zu welchen das Umschalten der Drehzahl der Steuerkurve von einem maschinensynchronen auf einen konstanten Drehzahlwert erfolgt, kann dabei beispielsweise durch eine sensorische Abtastung der Steuerkurve erfolgen. Auch ist eine entsprechende Auswertung eines an der Druckmaschine angebrachten Winkelgebers möglich.

Des weiteren erfolgt die Erläuterung eines bevorzugten Ausführungsbeispieles der Erfindung anhand der Zeichnungen. In diesem Ausführungsbeispiel kommt eine Kurvenscheibe zur Anwendung, welche vom Farbwerk angetrieben wird, also mit einer Drehzahl umläuft, welche von der Druckgeschwindigkeit der Maschine abhängt. Durch eine steuerbare Hubeinrichtung wird dabei bewirkt, daß die Heberwalze stets nach der gleichen Zeitfunktion an die Farbkastenwalze an- und von dieser wieder abgestellt wird.

In den Figuren 1 bis 5 zeigen:
- Fig. 1: einen erfindungsgemäßen Heberantrieb mit Kurvenscheibe und Schwenkhebel,
- Fig. 2+3: die Kurvenscheibe in zwei verschiedenen Winkelstellungen sowie
- Fig. 4+5: die Stellung der Kurvenscheibe gemäß den Figuren 2 und 3 im Schnitt.

Fig. 1 zeigt einen sich über die Formatbreite der Druckmaschine erstreckenden Farbkasten 1, mit dem eine drehbar gelagerte Farbkastenwalze 2 zusammenwirkt. Zwischen der Farbkastenwalze 2 und einer nachgeordneten Farbwerkwalze 4 ist eine Heberwalze 3 hin- und herbeweglich gelagert. Bei der nachgeordneten Farbwerkwalze 4 kann es sich insbesondere um eine axiale Changierbewegungen ausführende Reiberwalze handeln.

Die Heberwalze 3 ist an ihren beiden Enden jeweils in einem Schwenkhebel 5 drehbar gelagert. Die beiden Schwenkhebel 5 sind mit einer über die Formatbreite sich erstreckenden Welle 6 miteinander verbunden, welche gestellfest schwenkbar gelagert ist. Ein Ende eines Schwenkhebels 5 weist an einer Verlängerung eine drehbar gelagerte Rolle 7 auf, welche auf der Außenkontur einer sich in Abhängigkeit von der Druckmaschinengeschwindigkeit drehenden Steuerkurve 8 abläuft. Durch nicht dargestellte Federmittel wird die Rolle 7 gegen die Außenkontur der Steuerkurve 8 gedrückt. Der vom Druck- oder Farbwerk abgeleitete Antrieb der Steuerkurve 8 kann dabei dergestalt sein, daß sich die Steuerkurve 8 einmal dreht, wenn die Druckmaschine drei eintourige Umdrehungen macht (Hebertakt 1:3).

Gemäß den Figuren 1 bis 3 weist die Steuerkurve 8 zwei Radien auf, wobei die Heberwalze 3 an der nachgeordneten Farbwerkwalze 4 anliegt, wenn die Rolle 7 auf dem großen Radius der Steuerkurve 8 abläuft. Entsprechend liegt die Heberwalze 3 an der Farbkastenwalze 2 an, wenn die Rolle 7 auf dem kleineren Radius der Steuerkurve 8 abläuft.

Dem die Rolle 7 aufweisenden Schwenkhebel 5 ist eine Hubeinrichtung 9 derart zugeordnet, daß die Rolle 7 von der Außenkontur der Steuerkurve 8 abhebbar ist, damit die Heberwalze 3 weder an der Farbkastenwalze 2 noch an der nachgeordneten Farbwerkwalze 4 anliegt. Durch die erfindungsgemäße Hubeinrichtung 9 wird also die Rolle 7 in einem Bereich zwischen dem kleinen und großen Radius der Steuerkurve 8 verfahren.

Die erfindungsgemäße Hubeinrichtung 9 besteht in einer Ausführungsform der Erfindung aus einem in zwei Drehrichtungen jeweils mit konstanter Drehzahl drehenden Stellmotor 10, welcher gestellfest aufgehängt ist. An der Rotorwelle des Stellmotors 10 ist ein Ritzel 11 angebracht, welches als geradverzahntes Stirnrad ausgebildet ist. Dieses kämmt mit einem zweiten Ritzel 12, welches an dem Ende einer in einem gestellfesten Gewinde 14 eingedrehten Gewindespindel angebracht ist. Das Ritzel 12 weist dabei eine Breite auf, so daß in dem vorgesehenen Hubbereich der Gewindespindel 13 das Ritzel 11 stets mit seiner gesamten Breite dem Ritzel 12 im Zahneingriff verbleibt.

In den Figuren 2 und 3 ist dargestellt, wie durch die erfindungsgemäße Hubeinrichtung 9, also insbesondere durch die einen Hub ausübende Gewindespindel 13, die Rolle 7 des einen Schwenkhebels 5 von dem kleinen Radius der Steuerkurve 8 abhebbar bzw. wieder an diesen anstellbar ist. Die in Abhängigkeit von der Druckgeschwindigkeit umlaufende Steuerkurve 8 kommt, ausgehend von der Situation gemäß Fig. 1, nach etwa einer halben Umdrehung mit dem Übergang vom großen auf den kleinen Radius in dem Bereich der Rolle 7. Zunächst läuft dann die Rolle 7 auf der abfallenden Außenkontur der Steuerkurve 8 ab, so daß die Heberwalze 3 von der Farbwerkwalze 4 abgestellt wird. Da die Gewindespindel 13 auf den maximal vorgesehenen Hub ausgefahren ist, kommt die Rolle 7 nun aber nicht auf den kleinen Radius der sich drehenden Steuerkurve 8 zum Liegen, sondern der Schwenkhebel 5 wird derartig arretiert, daß die Heberwalze 3 eine Zwischenstellung zwischen Farbkastenwalze 2 und Farbwerkwalze 4 einnimmt.

Wie in da Figuren 4 und 5 dargestellt, sind an dem Ende vom Schwenkhebel 5 parallel zueinander zwei Rollen 7, 15 drehbar angeordnet, wobei Rolle 7 auf der Steuerkurve 8 abläuft und Rolle 15 dem Ende der Gewindespindel 13 zugeordnet ist.

Nachdem die Rolle 7 von dem großen Radius der Kurvenscheibe 8 abgelaufen ist und der Schwenkhebel 5 durch Aufsetzen der Rolle 15 auf dem ausgefahrenen Ende der Gewindespindel 13 arretiert ist, wird nun der Stellantrieb 10 angesteuert, so daß die Gewindespindel 13 ein Stuck in das gestellfeste Gewinde 14 eingedreht wird. Dies hat zur Folge, daß Rolle 7 auf dem kleinen Radius der Steuerkurve 8 zur Auflage kommt und dort abläuft. Die Heberwalze 3 ist nun an die Farbkastenwalze 2 angestellt.

Da erfindungsgemäß vorgesehen ist, den Stellantrieb 10 zu dem vorgesehenen Zeitpunkt mit einer konstanten Drehzahl - unabhängig von der Druckmaschinengeschwindigkeit - anzutreiben, wird somit die Anstellbewegung der Heberwalze 3 an die Farbkastenwalze 2 stets nach einer gleichen Zeitfunktion durchgeführt. Die Gewindespindel 13 in Verbindung mit dem gestellfesten Gewinde 14 und dem entsprechend ausgebildeten Stell antrieb 10 stellt somit eine Hubeinrichtung 9 dar, dessen Arbeitsbewegung stets nach der gleichen Zeitfunktion ausgeführt wird.

Nachdem die auf die Außenkontur mit dem kleinen Radius der Steuerkurve 8 abgesetzte Rolle 7 fast den gesamten Konturbereich mit dem kleinen Radius der Steuerkurve 8 abgelaufen ist, wird nun der Stell antrieb 10 im umgekehrten Drehsinn zum Ausfahren der Gewindespindel 13 aus dem gestellfesten Gewinde 14 angesteuert. Dies bewirkt, daß die Rolle 7 vor Erreichen des Konturübergangs zum großen Radius der Steuerkurve 8 von dem kleinen Radius abgehoben wird. Auch hier bewirkt die konstante Antriebsdrehzahl des Stellantriebes 10 in Verbindung mit der Gewindespindel 13, daß die Heberwalze 3 nach einer von der Maschinengeschwindigkeit unabhängigen Zeitfunktion wieder von der Farbkastenwalze 2 abgestellt und für einen kurzen Moment eine Stellung einnimmt, in der sie weder an der Farbkastenwalze 2 noch an der Farbwerkwalze 4 anliegt. Nachdem nun die Gewindespindel 13 den Schwenkhebel 5 über die Rolle 15 in eine Zwischenstellung verschwenkt hat, läuft bei weiterer Drehung der Steuerkurve 8 die Rolle 7 auf die ansteigende Kontur der Steuerkurve 8 auf, so daß nun die Heberwalze 3 an die Farbwerkwalze 4 angestellt ist. Das An- und Abstellen der Heberwalze 3 an die Farbwerkwalze 4 erfolgt also im Takte der umlaufenden Steuerkurve 8, während das An- und Abstellen der Heberwalze 3 an die Farbkastenwalze 2 durch die zuvorstehend beschriebene Hubeinrichtung 9 bewirkt wird.

Die Figuren 4 und 5 zeigen noch einmal die Stellungen der Rollen 7, 15 gemäß den Figuren 2 und 3 im Schnitt. Die Figur 4 zeigt hierbei, daß durch die Gewindespindel 13 der Hubeinrichtung 9, welche auf die Rolle 15 einwirkt, die Rolle 7 von dem kleinen Radius der Steuerkurve 8 abgehoben ist. Daraufhin erfolgt nun das Ansteuern des Stellantriebes 10 der Hubeinrichtung 9, so daß über die Rolle 15 die Rolle 7 in Kontakt mit dem kleinen Radius der Steuerkurve 8 gebracht wird. Wie zuvorstehend erläutert liegt nun die Heberwalze 3 an der Farbkastenwalze 2 an.

Nachdem nun die Rolle 7 fast im gesamten Bereich des kleinen Radius der Steuerkurve 8 abgelaufen ist, erfolgt nun wiederum ein Ansteuern in der Hubeinrichtung 9, so daß die Gewindespindel 13 über die Rolle 15 die Rolle 7 von dem kleinen Radius der Steuerkurve 8 abhebt und in die beschriebene Zwischenstellung verbringt. Die Heberwalze 3 ist nun von der Farbkastenwalze 2 abgestellt und wird an die Farbwerkwalze 4 angestellt, sobald durch weiteres Drehen der Steuerkurve 8 die Rolle 7 aus dieser Zwischenstellung auf die Kontur des großen Radius aufläuft.

Der Stellantrieb 10 an der zuvor beschriebenen Hubeinrichtung 9 steht mit einer nicht dargestellten Steuerung in Verbindung, welche zu den zuvorstehend angegebenen Zeitpunkten Impulse zum Ansteuern des Stellantriebes 10 bewirkt. Wie weiter obenstehend bereits erwähnt wurde, kann die Steuerung mit Sensoren in Wirkverbindung stehen, welche Markierungen an der Steuerkurve 8 abtasten bzw. den Übergang der Steuerkurve 8 von dem großen auf den kleinen Radius und umgekehrt. Mittels der Steuerung kann es ferner auch möglich sein, die Auslösezeitpunkte für die Hubeinrichtung 9 in Abhängigkeit der Druckgeschwindigkeit zu legen. Dies kann beispielsweise dazu dienen, um eine Totzeitkompensation durchzuführen oder um den Heberanlagewinkel an der Farbkastenwalze 2 mit der Druckgeschwindigkeit zu vergrößern.

### Bezugszeichenliste

- 1: Farbkasten
- 2: Farbkastenwalze
- 3: Heberwalze
- 4: Farbwerkwalze
- 5: Schwenkhebel
- 6: Welle
- 7: Rolle
- 8: Steuerkurve
- 9: Hubeinrichtung
- 10: Stellantrieb
- 11: Ritzel
- 12: Ritzel
- 13: Gewindespindel
- 14: Gewinde
- 15: Rolle

## Patentansprüche

1. Heberantrieb für die Heberwalze im Heberfarbwerk einer Druckmaschine, insbesondere Bogenoffsetdruckmaschine, bei welcher eine Heberwalze (3) beweglich zwischen einer Farbkastenwalze (2) und einer nachgeordneten Farbwerkwalze (4) gelagert ist und durch einen Heberantrieb (8 - 14) zeitweise abwechselnd an die Farbkastenwalze (2) und an die nachgeordnete Farbwerkwalze (4) angestellt wird, wobei der Heberantrieb (8 - 14) eine Steuerkurve (8) mit einer auf wenigstens zwei unterschiedlichen Radien der Steuerkurve (8) ablaufender Rolle (7) aufweist,
dadurch gekennzeichnet,
daß der Heberantrieb (8 - 14) dazu ausgebildet ist, der Heberwalze (3) zum An- und Abstellen an wenigstens einer der Walzen (2, 4) eine Bewegung aufzuprägen, welche nach einer Zeitfunktion erfolgt, die unabhängig von der Druckgeschwindigkeit ist, wozu die Steuerkurve (8) vom Druckwerk her angetrieben ist, und
daß der Steuerkurve (8) eine ansteuerbare Hubeinrichtung (10 - 14) zugeordnet ist vermittels der die Rolle (7) von einem kleineren Radius der Steuerkurve (8) abhebbar und in eine Position zwischen zwei Radien der Steuerkurve (8) verbringbar ist.

2. Heberantrieb nach Anspruch 1,
dadurch gekennzeichnet,
daß die Hubeinrichtung (10 - 14) eine in ein gestellfestes Gewinde (14) eingedrehte Gewindespindel (13) aufweist und die Gewindespindel (13) von einem steuerbaren Stellantrieb (10) antreibbar ist.

3. Heberantrieb für die Heberwalze im Heberfarbwerk eine Druckmaschine, insbesondere Bogenoffsetdruckmaschine, bei welcher eine Heberwalze (3) beweglich zwischen einer Farbkastenwalze (2) und einer nachgeordneten Farbwerkwalze (4) gelagert ist und durch einen Heberantrieb (8 - 14) zeitweise abwechselnd an die Farbkastenwalze (2) und an die nachgeordnete Farbwerkwalze (4) angestellt wird, wobei der Heberantrieb (8 - 14) eine Steuerkurve (8) mit einer auf wenigstens zwei unterschiedlichen Radien der Steuerkurve (8) ablaufender Rolle (7) aufweist,
dadurch gekennzeichnet,
daß der Heberantrieb (8 - 14) dazu ausgebildet ist, der Heberwalze (3) zum An- und Abstellen an wenigstens einer der Walzen (2,4) eine Bewegung aufzuprägen, welche nach einer Zeitfunktion erfolgt, welche unabhängig von der Druckgeschwindigkeit ist, wozu die Steuerkurve (8) einen drehzahlsteuerbaren Antrieb aufweist, über den die Steuerkurve (8) zeitweilig sowohl mit einer von der Druckmaschinengeschwindigkeit abhängigen sowie mit einer fest vorgegebenen, von der Druckmaschinengeschwindigkeit unabhängigen Drehzahl antreibbar ist.

## Claims

1. Ductor drive for the ductor roller in ductor inking units of a printing press, particularly an offset sheet printing press, in which a ductor roller (3) is mounted movably between an ink fountain roller (2) and a subsequently arranged inking unit roller (4) and by means of a ductor drive (8 - 14) is periodically alternately set against the ink fountain roller (2) and against the subsequently arranged inking unit roller (4), wherein the ductor drive (8 - 14) has a control cam (8) with a roller (7) running off on at least two different radii of the control cam (8), characterised in that the ductor drive (8 - 14) is constructed for the purpose of setting on and off the ductor roller (3) on at least one of the rollers (2, 4) carrying out a movement which takes place in accordance with a time function which is independent of the print speed, for which the control cam (8) is driven from the printing unit and that the control cam (8) has fitted to it a controllable lifting device (10 - 14) by means of which the roller (7) can be lifted from a smaller radius of the control cam (3) and can be brought into a position between two radii of the control cam (8).

2. Ductor drive according to Claim 1, characterised in that the lifting device (10 - 14) has a threaded spindle (13) threaded into a thread (14) fixed with respect to the frame and the threaded spindle (13) can be driven by a controllable adjustment drive (10).

3. Ductor drive for the ductor roller in the ductor inking unit of a printing press, particularly an offset sheet printing press, in which a ductor roller (3) is mounted movably between an ink fountain roller (2) and a subsequently arranged inking unit roller (4) and is set by a ductor drive (8 - 14) periodically alternating against the ink fountain roller (2) and against the subsequently arranged inking unit roller (4), wherein the ductor drive (8 - 14) has a control cam (8) with a roller (7) running off on at least two different radii of the control cam (8), characterised in that the ductor drive (8 - 14) is constructed in order to impart a movement to the ductor roller (3) setting on and off against at least one of the rollers (2, 4) which takes place in accordance with a time function which is independent of the print speed, for which the control cam (8) has a drive controllable in terms of its rotational speed via which the control cam (8) periodically is drivable both with a rotational speed dependent upon the printing press speed as well as with a fixed preset rotational speed independent of the printing press speed.

## Revendications

1. Entraînement de preneur pour le rouleau preneur dans l'unité d'encrage de preneur d'une machine d'impression, en particulier une machine d'impression offset à feuilles, dans laquelle un rouleau preneur (3) est monté de façon mobile entre un rouleau d'encrier (2) et un rouleau de l'unité d'encrage (4) disposé en aval et est appliqué, par un entraînement de preneur (8-14), de façon temporaire et alternative, contre le rouleau d'encrier (2) et contre le rouleau de l'unité d'encrage (4) disposé en aval, l'entraînement de preneur (8-14) présentant une came de commande (8) ayant un galet (7) roulant sur au moins deux rayons différents de la came de commande (8),
caractérisé en ce que l'entraînement de preneur (8-14) est réalisé de façon à imprimer au rouleau preneur (3), pour l'éloigner ou le rapprocher d'au moins un des rouleaux (2,4), un mouvement qui est effectué selon une fonction temporelle qui est indépendante de la vitesse d'impression, la came de commande (8) étant entraînée à partir de l'unité d'impression, et en ce que la came de commande (8) est associée à un dispositif de levage commandable (10-14), au moyen duquel le galet (7) peut être soulevé d'un plus petit rayon de la came de commande (8) et être amené dans une position entre deux rayons de la came de commande (8).

2. Entraînement de preneur selon la revendication 1,
caractérisé en ce que le dispositif de levage (10-14) présente un axe fileté (13) vissé dans un taraudage (14) solidaire du bâti et l'axe fileté (13) peut être entraîné par un vérin commandable (10).

3. Entraînement de preneur pour le rouleau preneur dans l'unité d'encrage de preneur d'une machine d'impression, en particulier une machine d'impression offset à feuilles, dans laquelle un rouleau preneur (3) est monté de façon mobile entre un rouleau d'encrier (2) et un rouleau de l'unité d'encrage (4) disposé en aval et est appliqué, par un entraînement de preneur (8-14), de façon temporaire et alternative, contre le rouleau d'encrier (2) et contre le rouleau de l'unité d'encrage (4) disposé en aval, l'entraînement de preneur (8-14) présentant une came de commande (8) ayant un galet (7) roulant sur au moins deux rayons différents de la came de commande (8),
caractérisé en ce que l'entraînement de preneur (8-14) est réalisé de façon à imprimer au rouleau preneur (3), pour l'éloigner ou le rapprocher d'au moins un des rouleaux (2,4), un mouvement qui est effectué selon une fonction temporelle qui est indépendante de la vitesse d'impression, la came de commande (8) présentant un entraînement commandable en vitesse de rotation, grâce auquel la came de commande (8) peut être entraînée, temporairement, aussi bien à une vitesse de rotation dépendant de la vitesse de la machine d'impression qu'à une vitesse de rotation fixement prédéfinie, indépendante de la vitesse de la machine d'impression.
